# EUROPÄISCHE PATENTSCHRIFT

(11) **EP 2 476 125 B1**
(45) Veröffentlichungstag und Bekanntmachung des Hinweises auf die Patenterteilung: **11.02.2015**
(21) Anmeldenummer: 10734107.5
(22) Anmeldetag: 15.07.2010
(51) Int. Cl.: H01F 5/02, H01F 41/06, H01F 7/06

(54) **WICKELKÖRPER FÜR EINE MAGNETBAUGRUPPE EINES MAGNETVENTILS UND VERFAHREN ZUM WICKELN EINES WICKELDRAHTES AUF EINEN WICKELKÖRPER**
BOBBIN FOR A MAGNET ASSEMBLY OF A SOLENOID VALVE AND METHOD FOR WINDING A WINDING WIRE ON A BOBBIN
BOBINE POUR UN MODULE MAGNÉTIQUE D'UNE ÉLECTROVANNE ET PROCÉDÉ D'ENROULEMENT D'UN FIL DE BOBINAGE SUR UNE BOBINE

(30) Priorität: 09.09.2009 DE 102009029298
(43) Veröffentlichungstag der Anmeldung: 18.07.2012
(73) Patentinhaber: Robert Bosch GmbH, 70442 Stuttgart (DE)
(72) Erfinder: KELLNER, Bernd, 87448 Waltenhofen (DE); LORENZ, Ernst, Blaichach 87544 (DE); HAAS, Martin, 71720 Oberstenfeld (DE); MAILAENDER, Wolfgang, 71282 Hemmingen (DE); PRUMBS, Ruediger, Rettenberg 87549 (DE)
(86) Internationale Anmeldenummer: PCT/EP2010/060180
(87) Internationale Veröffentlichungsnummer: WO 2011/029644

(56) Entgegenhaltungen:
- EP-A1- 1 143 597
- DE-A1- 10 014 738
- DE-A1-102007 039 344
- DE-T2- 69 618 197

## Beschreibung

### Stand der Technik

Die Erfindung betrifft einen Wickelkörper für eine Magnetbaugruppe eines Magnetventils nach der Gattung des unabhängigen Patentanspruchs 1 und ein Verfahren zum Wickeln eines Wickeldrahtes auf einen Wickelkörper nach der Gattung des unabhängigen Patentanspruchs 9, sowie eine Magnetbaugruppe und ein Magnetventil mit einem solchen Wickelkörper.

In modernen Bremssystemen und in Fahrerassistenzsystemen, die beispielsweise ein Antiblockiersystem (ABS), ein Antriebsschlupfregelsystem (ASR-System) oder ein elektronisches Stabilitätsprogrammsystem (ESP-System) umfassen, werden zur Druckmodulation Magnetventile eingesetzt. In einer gröberen Unterteilung bestehen diese Magnetventile aus einer Ventilpatrone, die in einem Fluidaggregat verstemmt wird, und einer Magnetbaugruppe, deren Einbauort sich in der Regel in einem zugehörigen Steuergerät befindet. Die Magnetbaugruppe wird zur Erzeugung eines entsprechenden Magnetfeldes mit elektrischen Ansteuersignalen angesteuert, wobei die Magnetbaugruppe eine auf einen Wicklungsträger gewickelte Drahtwicklung mit einer vorgegeben Anzahl von Windungen, eine Abdeckscheibe und einen Gehäusemantel umfasst. Dabei wird die Abdeckscheibe als Eisenkreisbauteil in den Gehäusemantel gepresst, um den Eisenkreis der Magnetbaugruppe zu schließen.

In der Offenlegungsschrift DE 10 2007 039 344 A1 werden ein Verfahren und eine Anordnung zum Wickeln eines Wickeldrahtes auf einen Wickelkörper und eine zugehörige Magnetbaugruppe für ein Magnetventil beschrieben. Gemäß dem beschriebenen Verfahren wird ein Wickeldrahtanfang in einen ersten Drahtaufnahmeschlitz eines ersten elektrischen Anschlussdoms eingefädelt. Anschließend wird eine vorgebare Anzahl von Windungen auf den Wickelkörper aufgewickelt und nach dem Wickelvorgang wird ein Wickeldrahtende in einen zweiten Drahtaufnahmeschlitz eines zweiten elektrischen Anschlussdoms eingefädelt und abgeschnitten. Der in den ersten Drahtaufnahmeschlitz eingefädelte Wickeldrahtanfang wird auf eine erste Drahtauflage aufgelegt, die nach dem ersten Drahtaufnahmeschlitz angeordnet ist, wobei der Wickeldraht vor dem Wickelvorgang so umgeformt und gehalten wird, dass der Durchmesser des Wickeldrahtes an einem auf der ersten Drahtauflage aufliegenden Bereich in Richtung der Breite des ersten Drahtaufnahmeschlitzes vergrößert wird und so ein Zurückrutschen des Wickeldrahtanfangs in den ersten Drahtaufnahmeschlitz verhindert wird. Das in den zweiten Drahtaufnahmeschlitz eingefädelte Wickeldrahtende wird auf eine zweite Drahtauflage aufgelegt, die nach dem zweiten Drahtaufnahmeschlitz angeordnet ist, wobei der Wickeldraht nach dem Wickelvorgang so umgeformt und abgeschnitten wird, dass der Durchmesser des Wickeldrahtes an einem auf der zweiten Drahtauflage aufliegenden Bereich in Richtung der Breite des zweiten Drahtaufnahmeschlitzes vergrößert wird und ein Zurückrutschen des Wickeldrahtendes in den zweiten Drahtaufnahmeschlitz verhindert wird. Das beschriebene Verfahren erfordert eine besondere Wickelanordnung mit speziellen Umformwerkzeugen für den Wickeldrahtanfang bzw. das Wickeldrahtende.

Weiterhin ist aus dem Stand der Technik die Offenlegungsschrift DE 100 14 738 A1 bekannt, welche eine elektrische Spule zur Verwendung in Magnetventilen beschreibt. Diese weist folgende Merkmale auf: Wickelkörper für eine Magnetbaugruppe eines Magnetventils, welcher einen Grundkörper, auf welchen ein Wickeldraht aufgewickelt ist, und zwei elektrische Anschlussdome umfasst, welche jeweils einen ersten Klemmspalt mit einer ersten Breite aufweisen, in welche ein auf den Grundkörper aufgewickelter Wickeldraht eingelegt ist, wobei die Wickeldrahtenden jeweils auf einer Auflagefläche einer Drahtauflage aufliegen, wobei zur Aufnahme des korrespondierenden Wickeldrahtendes der Auflagefläche der Drahtauflage ein zweiter Klemmspalt mit einer minimalen zweiten Breite angeordnet ist, welche kleiner als die erste Breite des ersten Klemmspalts ist, wobei die minimale zweite Breite des zweiten Klemmspalts so auf einen Durchmesser des Wickeldrahtes abgestimmt ist, dass das korrespondierende Wickeldrahtende im zweiten Klemmspalt fixiert ist.

### Offenbarung der Erfindung

Der erfindungsgemäße Wickelkörper für eine Magnetbaugruppe eines Magnetventils mit den Merkmalen des unabhängigen Patentanspruchs 1 hat demgegenüber den Vorteil, dass zur Aufnahme eines korrespondierenden Wickeldrahtendes hinter einem ersten Klemmspalt im Bereich einer Auflagefläche der Drahtauflage ein zweiter Klemmspalt mit einer minimalen zweiten Breite angeordnet ist, welche kleiner als die erste Breite des ersten Klemmspalts ausgeführt ist. Hierbei ist die minimale zweite Breite des zweiten Klemmspalts so auf einen Durchmesser des Wickeldrahtes abgestimmt, dass das korrespondierende Wickeldrahtende im zweiten Klemmspalt fixiert ist. Der erfindungsgemäße Wickelkörper für eine Magnetbaugruppe eines Magnetventils umfasst einen Grundkörper, einen ersten elektrischen Anschlussdom mit einem ersten Klemmspalt, in den ein Wickeldrahtende eingelegt ist, und einen zweiten elektrischen Anschlussdom mit einem ersten Klemmspalt, in den das andere Wickeldrahtende eingelegt ist. Der erste Anschlussdom und der zweite Anschlussdom sind beispielsweise als Kunststoffspritzteil ausgeführt und weisen jeweils eine Drahtauflage auf, die in Richtung des jeweiligen Wickeldrahtendes hinter dem ersten Klemmspalt angeordnet ist.

Der erfindungsgemäße Wickelkörper kann beispielsweise in einer entsprechenden Magnetbaugruppe und in einem Magnetventil mit einer solchen Magnetbaugruppe eingesetzt werden.

Ausführungsformen der Erfindung verhindern durch den zweiten Klemmspalt in vorteilhafter Weise, dass das korrespondierende Wickeldrahtende während des Wickelvorgangs und/oder bei nachfolgenden Montageprozessen und/oder bei der Handhabung des bewickelten Wickelkörpers in den ersten Klemmspalt der elektrischen Anschlussdome zurückrutscht. Durch den zweiten Klemmspalt wird bis zur Kontaktierung eine prozesssichere Drahthaltefunktion umgesetzt, so dass die Prozesssicherheit in vorteilhafter Weise erhöht wird, und das Klemmmaß des ersten Klemmspalts im elektrischen Anschlussdom nicht mehr sicherheitskritisch ist. Zudem ergibt sich durch den zweiten Klemmspalt unabhängig von der aktuellen Toleranzsituation der ersten Klemmspaltbreite und des Drahtdurchmessers eine nahezu gleich bleibende Drahthaltekraft, so dass die beiden Wickeldrahtenden bei der Handhabung des bewickelten Wicklungskörpers und während des bestimmungsgemäßen Gebrauchs der Magnetbaugruppe in den korrespondierenden zweiten Klemmspalten fixiert und dadurch in den ersten Klemmspalten der elektrischen Anschlussdome gehalten werden, um eine optimale elektrische Verbindung, beispielsweise zu einem Schneidklemmverbinder herstellen zu können. Dadurch ist es in vorteilhafter Weise möglich, mit der Magnetbaugruppe gesteuert von einem korrespondierenden Steuergerät ein gewünschtes Magnetfeld zu erzeugen. Zudem kann durch Ausführungsformen der Erfindung der Ausschuss bei der Herstellung der Wickelkörper bzw. der Magnetbaugruppen reduziert werden.

Durch die in den abhängigen Ansprüchen aufgeführten Maßnahmen und Weiterbildungen sind vorteilhafte Verbesserungen des im unabhängigen Patentanspruch 1 angegebenen Wickelkörpers für eine Magnetbaugruppe eines Magnetventils und des im unabhängigen Patentanspruch 9 angegebenen Verfahrens zum Wickeln eines Wickeldrahtes auf einen Wickelkörper möglich.

Besonders vorteilhaft ist, dass auf der Auflagefläche der Drahtauflage zwei zueinander beabstandete Drahtklemmblöcke angeordnet sind, deren Abstand zueinander den zweiten Klemmspalt bildet. Die beiden Drahtklemmblöcke sind erfindungsgemäß so ausgeführt, sich der Abstand zwischen den beiden Drahtklemmblöcken und somit der zweite Klemmspalt entlang seiner Länge von einer Ausgangsbreite auf die minimale zweite Breite verjüngt. Dadurch kann die Fixierung des Wickeldrahtes in vorteilhafter Weise unabhängig von den Herstellungstoleranzen des Wickeldrahtes sichergestellt werden. Die Verjüngung entlang der Länge des zweiten Klemmspalts entspricht ungefähr 10 bis 20%, vorzugsweise 15%, der Ausgangsbreite.

In Ausgestaltung des erfindungsgemäßen Wickelkörpers entspricht die Ausgangsbreite des zweiten Klemmspalts der ersten Breite des ersten Klemmspalts. Dadurch kann der zweite Klemmspalt direkt an den ersten Klemmspalt angeformt werden.

In weiterer Ausgestaltung des erfindungsgemäßen Wickelkörpers sind die Drahtklemmblöcke so ausgeführt, dass sich der Abstand zwischen den beiden Drahtklemmblöcken und somit der zweite Klemmspalt zumindest in einem Anfangsbereich entlang seiner Höhe verjüngt. Dadurch kann der Einlegevorgang und eine Vorfixierung des Wickeldrahtes vor dem Abschneidvorgang erleichtert werden.

Vorteilhafte Ausführungsformen der Erfindung sind in den Zeichnungen dargestellt und werden nachfolgend beschrieben. In den Zeichnungen bezeichnen gleiche Bezugszeichen Komponenten bzw. Elemente, die gleiche bzw. analoge Funktionen ausführen.

### Kurze Beschreibung der Zeichnungen

Fig. 1 zeigt eine perspektivische Darstellung eines Ausführungsbeispiels eines erfindungsgemäßen Wicklungskörpers für eine Magnetbaugruppe eines Magnetventils.
Fig. 2 zeigt eine perspektivische Detaildarstellung eines elektrischen Anschlussdoms des Wicklungskörpers aus Fig. 1.
Fig. 3 zeigt eine schematische Draufsicht auf den Anschlussdom aus Fig. 2.
Fig. 4 zeigt eine schematische Seitenansicht des Anschlussdoms aus Fig. 2 und 3.

### Ausführungsformen der Erfindung

Für den Wicklungsvorgang, bei dem ein Wickeldraht auf einen Grundkörper eines Wickelkörpers gewickelt wird, ist aus dem Stand der Technik ein Wickelverfahren bekannt, das ein so genanntes drahtrestfreies Wickeln verwendet. Dabei wird der Wickeldraht nicht über einen Hilfsstift, sondern über eine zusätzliche Klemmung beim Wickelkörperwechsel fixiert. Das heißt, dass ein Wickeldrahtende einer vorhergehenden Magnetbaugruppe als Anfang der nachfolgenden Magnetbaugruppe verwendet werden kann. Die Fixierung des Wickeldrahtes im Wickelkörper erfolgt dabei über ein Einklemmen in einem ersten Klemmspalt eines elektrischen Anschlussdoms, der Teil des Wickelkörpers ist. Der Klemmspalt ist zur Verbindung mit dem Wickeldraht als Schneidklemmverbindung ausgeführt. Da der elektrische Anschlussdom als Kunststoffspritzteil ausgeführt ist, ist es schwierig, die erforderliche Toleranz für die Klemmspaltbreite spritztechnisch einzuhalten. Außerdem können Prozesseinflüsse nach dem Spritzgießen, wie Schwindung und Wasseraufnahme, für das Bauteilmaß in der Regel nicht berücksichtigt werden. So kann der Wickeldraht beispielsweise infolge einer zu schwachen Pressung im Klemmspalt während des Abschneidevorgangs auf der Wickelmaschine, oder bei den nachfolgenden Montageprozessen, wie Schüttgut, Transport usw. und bei der Handhabung des bewickelten Wickelkörpers aus dem Drahtaufnahmeschlitz zurückrutschen. Bei einer zu starken Klemmung kann der Wickeldraht beispielsweise nicht vollständig im Bereich einer Drahtauflage aufliegen und nach oben ausbrechen. Dies kann zu einer falschen Positionierung des Wickeldrahtes führen, in welcher der Kontaktierbereich zum Schneidmesser hin nicht mehr gegeben ist, oder unter Umständen außerhalb der Kontaktierzone im Bereich des Schneidmesserauges liegt. Zudem kann es durch ein mögliches, zu starkes Zurückschieben des Wickeldrahtes zu einem Kontakt zwischen dem Wickeldraht und dem Gehäusemantel der Magnetbaugruppe kommen. Dies kann durch Vibrationen, die bei Feldbelastungen auftreten, zu einem Durchscheren der Isolation des Wickeldrahtes führen und dadurch zu einem Kurzschluss und somit auch zu einem Ausfall der Magnetbaugruppe führen. Diese Probleme können durch Ausführungsformen der Erfindung verhindert werden, die nachfolgend unter Bezugnahme auf Fig. 1 bis 4 beschrieben werden.

Wie aus Fig. 1 bis 4 ersichtlich ist, umfasst das dargestellte Ausführungsbeispiel eines erfindungsgemäßen Wickelkörpers 1 für eine Magnetbaugruppe eines Magnetventils einen Grundkörper 3, auf welchen ein Wickeldraht 4 aufgewickelt ist, und zwei elektrische Anschlussdome 10, welche jeweils einen ersten Klemmspalt 12 mit einer ersten Breite B1 aufweisen, in welche ein auf den Grundkörper 3 aufgewickelter Wickeldraht 4 eingelegt ist, wobei die Wickeldrahtenden 4.1 jeweils auf einer Auflagefläche 11.1 einer Drahtauflage 11 aufliegen, welche in Richtung des korrespondierenden Wickeldrahtendes 4.1 hinter dem ersten Klemmspalt 12 angeordnet ist. Erfindungsgemäß ist zur Aufnahme des korrespondierenden Wickeldrahtendes 4.1 hinter dem ersten Klemmspalt 12 im Bereich der Auflagefläche 11.1 der Drahtauflage 11 ein zweiter Klemmspalt 11.3 mit einer minimalen zweiten Breite B2 angeordnet, welche kleiner als die erste Breite B1 des ersten Klemmspalts 12 ist. Die minimale zweite Breite B2 des zweiten Klemmspalts 11.3 ist so auf einen Durchmesser des Wickeldrahtes 4 abgestimmt, dass das korrespondierende Wickeldrahtende 4.1 im zweiten Klemmspalt 11.3 fixiert ist. Die elektrischen Anschlussdome 10 sind beispielsweise als Kunststoffspritzteile ausgeführt.

Wie insbesondere aus Fig. 2 bis 4 weiter ersichtlich, sind auf der Auflagefläche 11.1 der Drahtauflage 11 zwei zueinander beabstandete Drahtklemmblöcke 11.2 angeordnet, deren Abstand zueinander den zweiten Klemmspalt 11.3 bildet. Die beiden Drahtklemmblöcke 11.2 sind so angeordnet, dass sich der Abstand zwischen den beiden Drahtklemmblöcken 11.2 und somit der zweite Klemmspalt 11.3 entlang seiner Länge L von einer Ausgangsbreite B1 auf die minimale zweite Breite B2 verjüngt, wobei die Ausgangsbreite des zweiten Klemmspalts 11.3 der ersten Breite B1 des ersten Klemmspalts 12 entspricht. Die Verjüngung entlang der Länge L des zweiten Klemmspalts 11.3 entspricht ungefähr 10 bis 20%, vorzugsweise 15%, der Ausgangsbreite B1 des ersten Klemmspalts 12. Zusätzlich verjüngt sich der Abstand zwischen den beiden Drahtklemmblöcken 11.2 und somit der zweite Klemmspalt 11.3 im dargestellten Ausführungsbeispiel zumindest in einem Anfangsbereich entlang seiner Höhe H. Das bedeutet, dass jeder Drahtklemmblock 11.2 eine Art "Einführschräge" für den Wickeldraht 4 aufweist, um das Auflegen bzw. Einlegen des Wickeldrahts 4 in den zweiten Klemmspalt 11.3 zu erleichtern.

Gemäß einer Ausführungsform des Verfahrens zum Wickeln des Wickeldrahts 4 auf einen erfindungsgemäßen Wickelkörper 1 wird der Wickeldraht 4 in den ersten Klemmspalt 12 eines ersten elektrischen Anschlussdoms 10 eingelegt und gleichzeitig auf den in Drahtrichtung vor dem ersten Klemmspalt 12 angeordneten zweiten Klemmspalt 11.3 aufgelegt bzw. so weit eingelegt, wie es die Breite des zweiten Klemmspalts 11.3 und ein Durchmesser des Wickeldrahtes 4 zulassen. Anschließend wird der Wickeldraht 4 von einem Drahtabschneidwerkzeug 30 mit einer Schneidkante 32 abgeschnitten. Während des Abschneidevorgangs wird der Wickeldraht 4 durch eine vom Drahtabschneidewerkzeug 30 erzeugten Kraft F bis zur Auflage auf einer Auflagefläche 11.1 der Drahtauflage 11 in den zweiten Klemmspalt 11.3 gedrückt und dort fixiert. Hierbei wird der Wickeldraht 4 von der Schneidkante 32 des Drahtabschneidewerkzeugs 30 erst beim Aufliegen auf der Auflagefläche 11 abgeschnitten. Anschließend wird eine vorgebare Anzahl von Windungen auf den Grundkörper 3 des Wickelkörpers 1 aufgewickelt. Während des Wickelvorgangs und nach dem Wickelvorgang wird das korrespondierende Wickeldrahtende 4.1 durch die Fixierung im zweiten Klemmspalt 11.3 gehalten, wodurch ein Zurückrutschen des Wickeldrahtendes 4.1 in den ersten Klemmspalt 12 verhindert wird. Nach dem Wickelvorgang wird der Wickeldraht 4 in den ersten Klemmspalt 12 eines zweiten elektrischen Anschlussdoms 10 eingelegt und gleichzeitig auf einen in Drahtrichtung hinter dem ersten Klemmspalt 12 angeordneten zweiten Klemmspalt 11.3 aufgelegt bzw. so weit eingelegt, wie es die Breite des zweiten Klemmspalts 11.3 und ein Durchmesser des Wickeldrahtes 4 zulassen. Dann wird der Wickeldraht 4 von der Schneidkante 32 des Drahtabschneidwerkzeugs 30 abgeschnitten. Auch bei diesem Abschneidvorgang wird der Wickeldraht 4 durch die vom Drahtabschneidewerkzeug 30 erzeugten Kraft F bis zur Auflage auf der Auflagefläche 11.1 der Drahtauflage 11 des zweiten elektrischen Anschlussdoms 10 in den zweiten Klemmspalt 11.3 gedrückt und dort fixiert. Hierbei wird der Wickeldraht 4 von der Schneidkante 32 des Drahtabschneidewerkzeugs 30 erst beim Aufliegen auf der Auflagefläche 11 abgeschnitten.

Durch die beiden Abschneidevorgänge wird das jeweilige Wickeldrahtende 4.1 im zweiten Klemmspalt 11.3 fixiert und so im ersten Klemmspalt 12 angeordnet, dass eine unproblematische elektrische Kontaktierung des korrespondierenden Wickeldrahtendes 4.1 mit einem nicht dargestellten Schneidklemmverbinder möglich ist, der in eine Schneidklemmenaufnahme 13 des korrespondierenden elektrischen Anschlussdoms 10 eingeführt wird, um eine Schneidklemmverbindung mit dem jeweiligen Wickeldrahtende 4.1 herzustellen.

Die Klemmung des Wickeldrahts 4 im zweiten Klemmspalt 11.3 des ersten elektrischen Anschlussdoms 10 muss zusätzlich zu den Spannkräften des Wickeldrahtes 4 auch die Zugkräfte während des Wickelvorgangs aufnehmen und halten. Dies wird durch die erfindungsgemäße Ausführung des zweiten Klemmspaltes 11.3 erleichtert. Zudem wird das korrespondierende Wickeldrahtende 4.1 im Vergleich mit den herkömmlichen Wickelverfahren in seinem Querschnitt weniger verformt, da der zweite Klemmspalt 11.3 ohne Umformvorgang des Wickeldrahtes 4 ein Zurückrutschen des Wickeldrahtes 4 in den ersten Klemmspalt 12 verhindert. Zudem verhindert die erfindungsgemäße Ausführung des zweiten Klemmspaltes 11.3 durch die Fixierung des Wickeldrahtendes 4.1 vor dem eigentlichen Abschneiden, dass das in der Wickelmaschine verbleibende Wickeldrahtende beim Abschneiden beschädigt bzw. verformt wird. Dadurch ist ein drahtrestfreies Wickeln sichergestellt, das bedeutet, dass das in der Drahtführung der Wickelmaschine verbleibende Drahtende wird nicht geknickt und kann somit für den nächsten Wickelprozess als Wickeldrahtanfang 4.1 des nächsten Wicklungsträger 3 verwendet werden.

Ausführungsformen der Erfindung können so ausgeführt werden, dass Wickeldrähte 4 mit verschiedenen Durchmessern gemäß dem erfindungsgemäßen Verfahren auf den Grundkörper 3 des Wickelkörpers 1 gewickelt werden können. Dadurch können Magnetbaugruppen, die verschiedene Magnetkräfte erzeugen, mit dem gleichen Wickelkörper 1 hergestellt werden. Der zweite Klemmspalt 11.3 des jeweiligen elektrischen Anschlussdoms 10 kann beispielsweise so ausgeführt werden, dass mehrere verschiedene Drahtdurchmesser inklusive Isolierlack im zweiten Klemmspalt 11.3 fixiert werden können.

Ausführungsformen der Erfindung können durch den zweiten Klemmspalt in vorteilhafter Weise verhindern, dass Wickeldrahtenden während den Wickelvorgängen, während der Abschneidvorgänge, während nachfolgender Montageprozesse und/oder während der Handhabung des bewickelten Wickelkörpers in die ersten Klemmspalten der elektrischen Anschlussdome zurückrutschen. Dadurch wird in vorteilhafter Weise die Prozesssicherheit erhöht, wobei die Breite des ersten Klemmspaltes zur Herstellung der Schneidklemmverbindung im elektrischen Anschlussdom nicht mehr sicherheitskritisch ist.

## Patentansprüche

1. Wickelkörper für eine Magnetbaugruppe eines Magnetventils, welcher einen Grundkörper (3), auf welchen ein Wickeldraht (4) aufgewickelt ist, und zwei elektrische Anschlussdome (10) umfasst, welche jeweils einen ersten Klemmspalt (12) mit einer ersten Breite (B1) aufweisen, in welche ein auf den Grundkörper (3) aufgewickelter Wickeldraht (4) eingelegt ist, wobei die Wickeldrahtenden (4.1) jeweils auf einer Auflagefläche (11.1) einer Drahtauflage (11) aufliegen, welche in Richtung des korrespondierenden Wickeldrahtendes (4.1) hinter dem ersten Klemmspalt (12) angeordnet ist, wobei zur Aufnahme des korrespondierenden Wickeldrahtendes (4.1) hinter dem ersten Klemmspalt (12) im Bereich der Auflagefläche (11.1) der Drahtauflage (11) ein zweiter Klemmspalt (11.3) mit einer minimalen zweiten Breite (B2) angeordnet ist, welche kleiner als die erste Breite (B1) des ersten Klemmspalts (12) ist, wobei die minimale zweite Breite (B2) des zweiten Klemmspalts (11.3) so auf einen Durchmesser des Wickeldrahtes (4) abgestimmt ist, dass das korrespondierende Wickeldrahtende (4.1) im zweiten Klemmspalt (11.3) fixiert ist und wobei sich der zweite Klemmspalt (11.3) entlang seiner Länge (L) von einer Ausgangsbreite (B1) auf die minimale zweite Breite (B2) verjüngt.

2. Wickelkörper nach Anspruch 1, **dadurch gekennzeichnet, dass** auf der Auflagefläche (11.1) der Drahtauflage (11) zwei zueinander beabstandete Drahtklemmblöcke (11.2) angeordnet sind, deren Abstand zueinander den zweiten Klemmspalt (11.3) bildet.

3. Wickelkörper nach Anspruch 1, **dadurch gekennzeichnet, dass** die Verjüngung entlang der Länge (L) des zweiten Klemmspalts (11.3) ungefähr 10 bis 20%, vorzugsweise 15%, der Ausgangsbreite (B1) entspricht.

4. Wickelkörper nach Anspruch 3, **dadurch gekennzeichnet, dass** die Ausgangsbreite des zweiten Klemmspalts (11.3) der ersten Breite (B1) des ersten Klemmspalts (12) entspricht.

5. Wickelkörper nach einem der Ansprüche 2 bis 4, **dadurch gekennzeichnet, dass** sich der Abstand zwischen den beiden Drahtklemmblöcken (11.2) und somit der zweite Klemmspalt (11.3) zumindest in einem Anfangsbereich entlang seiner Höhe (H) verjüngt.

6. Magnetbaugruppe für ein Magnetventil, **gekennzeichnet durch** einen Wickelkörper (3) nach einem der Ansprüche 1 bis 5.

7. Magnetventil für ein Kraftfahrzeug mit einer Magnetbaugruppe (1), **dadurch gekennzeichnet, dass** die Magnetbaugruppe einen Wickelkörper (1) nach einem der Ansprüche 1 bis 5 aufweist.

## Claims

1. Winding body for a magnetic assembly of a solenoid valve, which winding body comprises a base body (3), onto which a winding wire (4) is wound, and two electrical connection domes (10) which each have a first clamping gap (12) of a first width (B1) into which a winding wire (4) which is wound onto the base body (3) is inserted, with the winding wire ends (4.1) each resting on a contact surface (11.1) of a wire support (11) which is arranged behind the first clamping gap (12) in the direction of the corresponding winding wire end (4.1), with a second clamping gap (11.3) of a minimal second width (B2) being arranged in the region of the contact surface (11.1) of the wire support (11) in order to receive the corresponding winding wire end (4.1) behind the first clamping gap (12), said width (B2) being smaller than the first width (B1) of the first clamping gap (12), with the minimal second width (B2) of the second clamping gap (11.3) being matched to a diameter of the winding wire (4) such that the corresponding winding wire end (4.1) is fixed in the second clamping gap (11.3), and with the second clamping gap (11.3) tapering from an initial width (B1) to the minimal second width (B2) along its length (L).

2. Winding body according to Claim 1, **characterized in that** two wire clamping blocks (11.2) which are spaced apart from one another are arranged on the contact surface (11.1) of the wire support (11), the spacing between said clamping blocks forming the second clamping gap (11.3).

3. Winding body according to Claim 1, **characterized in that** the taper along the length (L) of the second clamping gap (11.3) corresponds to approximately 10 to 20%, preferably 15%, of the initial width (B1).

4. Winding body according to Claim 3, **characterized in that** the initial width of the second clamping gap (11.3) corresponds to the first width (B1) of the first clamping gap (12).

5. Winding body according to one of Claims 2 to 4, **characterized in that** the spacing between the two wire clamping blocks (11.2), and therefore the second clamping gap (11.3), tapers along its height (H) at least in a starting region.

6. Magnetic assembly for a solenoid valve, **characterized by** a winding body (3) according to one of Claims 1 to 5.

7. Solenoid valve for a motor vehicle, having a magnetic assembly (1), **characterized in that** the magnetic assembly has a winding body (1) according to one of Claims 1 to 5.

## Revendications

1. Bobine pour un module magnétique d'une électrovanne comprenant un corps de base (3) sur lequel un fil de bobinage (4) est enroulé et deux dômes de raccordement (10) comportant respectivement un premier interstice de coincement (12) avec une première largeur (B1) dans lequel un fil de bobinage (4) enroulé sur le corps de base (3) est inséré, les extrémités de fil de bobinage (4.1) reposant respectivement sur une surface portante (11.1) d'un portant de fil (11) disposé en direction de l'extrémité de fil de bobinage (4.1) correspondante derrière le premier interstice de coincement (12), un deuxième interstice de coincement (11.3) avec une deuxième largeur (B2) minimale étant disposé derrière le premier interstice de coincement (12) dans la région de la surface portante (11.1) du portant de fil (11) en vue de loger l'extrémité de fil de bobinage (4.1) correspondante, ledit portant étant inférieur à la première largeur (B1) du premier interstice de coincement (12), la deuxième largeur (B2) minimale du deuxième interstice de coincement (11.3) étant adaptée de telle sorte sur un diamètre du fil de bobinage (4) que l'extrémité de fil de bobinage (4.1) correspondante est fixée dans le deuxième interstice de coincement (11.3) et le deuxième interstice de coincement (11.3) se rétrécissant de la deuxième largeur (B2) minimale le long de sa longueur (L), en partant d'une largeur de départ (B1).

2. Bobine selon la revendication 1, **caractérisée en ce que** deux blocs de coincement de fil (11.2) espacés l'un par rapport à l'autre et dont la distance l'un par rapport à l'autre forme le deuxième interstice de coincement (11.3) sont disposés sur la surface portante (11.1) du portant de fil (11).

3. Bobine selon la revendication 1, **caractérisée en ce que** le rétrécissement le long de la longueur (L) du deuxième interstice de coincement (11.3) correspond à approximativement 10 à 20 %, de préférence 15 %, de la largeur de départ (B1).

4. Bobine selon la revendication 3, **caractérisée en ce que** la largeur de départ du deuxième interstice de coincement (11.3) correspond à la première largeur (B1) du premier interstice de coincement (12).

5. Bobine selon l'une quelconque des revendications 2 à 4, **caractérisée en ce que** la distance entre les deux blocs de coincement de fil (11.2) et ainsi le deuxième interstice de coincement (11.3) se rétrécit au moins dans une zone de départ le long de sa hauteur (H).

6. Module magnétique pour une électrovanne, **caractérisé par** la présence d'une bobine (3) selon l'une quelconque des revendications 1 à 5.

7. Électrovanne pour un véhicule automobile équipé d'un module magnétique (1), **caractérisée en ce que** le module magnétique comporte une bobine (1) selon l'une quelconque des revendications 1 à 5.
